# EUROPÄISCHE PATENTSCHRIFT

(11) **EP 0 394 885 B1**
(45) Veröffentlichungstag und Bekanntmachung des Hinweises auf die Patenterteilung: **16.10.1996**
(21) Anmeldenummer: 90107594.5
(22) Anmeldetag: 21.04.1990
(51) Int. Cl.: D01H 1/38, D01H 5/64, D01H 11/00

(54) **Verfahrbares Reinigungs- und Bedienungsgerät für Textilmaschinen**
Mobile cleaning and operating device for textile machinery
Dispositif mobile de nettoyage et de manipulation pour des machines textiles

(30) Priorität: 24.04.1989 DE 3913457
(43) Veröffentlichungstag der Anmeldung: 31.10.1990
(73) Patentinhaber: SOHLER AIRTEX GMBH, D-88231 Wangen (DE)
(72) Erfinder: Backfisch Wolfgang, D-8994 Schwarzenberg (DE); Hutter Peter, D-7988 Wangen (DE)
(74) Vertreter: Patentanwälte Dipl.-Ing. R. Splanemann Dr. B. Reitzner Dipl.-Ing. K. Baronetzky

(56) Entgegenhaltungen:
- EP-A- 0 192 014
- EP-A- 0 267 314
- DE-A- 2 627 666
- US-A- 3 432 877
- PATENT ABSTRACTS OF JAPAN vol. 10, no. 166 (C-353)(2222) 13 Juni 1986, & JP-A-61 019824 (TOYODA JIDO SHOKKI SEISAKUSHO)
- PATENT ABSTRACTS OF JAPAN vol. 10, no. 258 (C-370)(2314) 04 September 1986, & JP-A- 61 083332 (TOYODA AUTOM LOOM WORKS LTD)

## Beschreibung

Die Erfindung betrifft ein verfahrbares Reinigungs- und Bedienungsgerät für Textilmaschinen, insbesondere für Hochgeschwindigkeits-Ringspinnmaschinen, nach dem Oberbegriff von Anspruch 1, sowie ein Verfahren zur Reinigung und Bedienung von Textilmaschinen, gemäß dem Oberbegriff von Anspruch 13.

Es ist bekannt, Reinigungs- und Bedienungsgeräte nacheinander je eine Mehrzahl von Arbeitseinheiten wie Spindeln von Textilmaschinen wie Hochgeschwindigkeits-Ringspinnmaschinen säubern zu lassen. Hierzu wird eine Mehrzahl von Saugschläuchen und Blasschläuchen je in die der Textilmaschine entsprechende Arbeitsstellung verfahren und durch Anblasen oder Absaugen der Spindeln eine Reinigung bewirkt. Auch wenn bei entsprechend großer Luftleistung. die Beseitigung des Fluges hier zufriedenstellend ist, speziell, wenn die Textilmaschinen einen innenliegenden Absaugkanal aufweisen, erreichen die bekannten Reinigungs- und Bedienungsgeräte ihre Grenzen, wenn Hochgeschwindigkeits-Ringspinnmaschinen zur Erzielung eines störungsfreien Betriebs sehr intensiv gereinigt werden müssen und zugleich eine begrenzte Leistung für das Reinigungs- und Bedienungsgerät zur Verfügung steht.

Aus der EP-192 014 ist ein Reinigungsgerät mit verschiedenen Hilfsvorrichtungen bekannt. Ein Roboterarm vermag die Düsenbestückung für Blas- und Saugleitungen auszuwählen sowie gewünschtenfalls eine rotierende Bürste aufzusetzen. Hiermit soll eine intensivere Reinigung der Textilmaschine erreicht werden.

Zur Erzielung einer Intensivreinigung ist es bekannt, eine Fadenanknüpfmaschine mit einer Absaugeinheit zu koppeln, die aktiviert wird, wenn aufgrund zu hoher Fadenspannung oder aufgrund von Verunreinigungen, wie zu hohen Faserfluges, bereits ein Faden gerissen ist. Die Fadenanknüpfmaschine fährt dann automatisch zu der Spindel, an welcher ein Schaden zu beheben ist, und reinigt diese zugleich. Nachteilig hierbei ist, daß eine Intensivreinigung erst dann stattfindet, wenn der Schaden schon entstanden ist.

Um dem zu begegnen, ist es bekannt, zusätzlich separate Saug- und Blaseinheiten entlang separater oder der gleichen Fahrschienen einen kontinuierlichen Reinigungsbetrieb durchführen zu lassen. Bei der Verwendung separater Fahrschienen sind jedoch zusätzliche Investitionen erforderlich, zumal auch Stromschienen usw. separat erforderlich sind.

Andererseits besteht bei der Verwendung der Seitenfahrschienen das Problem, daß die Saug- und Blaseinheit dem Fadenanknüpfgerät stets ausweichen muß, wenn eine Arbeitseinheit den Einsatz des Fadenanknüpfgerätes benötigt.

Ferner ist es aus der gattungsgemäßen DE-PS 28 15 188 bekannt, die Saug- und Blaseinheit seitlich der Textilmaschine vorzusehen und hierzu mit einer Mehrzahl von vergleichsweise kurzen Saug- und Blasschläuchen auszustatten, so daß an sich eine vergleichsweise große Luftleistung bereitgestellt werden kann. Eine gewisse Verstellmöglichkeit ist bei diesem Stand der Technik gegeben, da die Blasschläuche manuell in die gewünschte Richtung bringbar sind, wobei bei der Verstellung eine Anpassung an unterschiedliche Textilmaschinentypen bei Stillstand der Saug- und/oder Blaseinheit durchgeführt wird.

Ein weiteres Problem der bekannten Reinigungs- und Bedienungsgeräte besteht ferner in der Wirtelklappensteuerung. Während bei vergleichsweise langsam laufenden Spinnmaschinen die durch Blasdüsen betätigte Wirtelklappensteuerung, die darin besteht, ein Wirtelmesser über eine von einer Blasdüse beaufschlagten Platte anzustoßen, durchaus ausreichend ist, neigen schnell laufende Spindeln insbesondere für Polyestergarn dazu, das Wirtelmesser zu verkleben. Da die Spindel auch bei sofortigem Abschalten nicht sofort angehalten werden kann, führt ein Verkleben jedoch zum Verschmoren und damit zum fälligen Austausch des betreffenden Wirtelmessers. Aus diesen Gründen werden die eingebauten Wirtelklappensteuerungen häufig demontiert, was jedoch ein manuelles Schneiden mit einem entsprechenden Anhalten der Spindel erfordert.

Die bekannten Reinigungs- und Bediengeräte für Textilmaschinen sind dementsprechend für den Hochgeschwindigkeitsbetrieb häufig ungeeignet und vermögen auftretende Störungen nicht sicher zu verhindern.

Daher ist es Aufgabe der Erfindung, ein Reinigungs- und Bedienungsgerät gemäß dem Oberbegriff von Anspruch 1, sowie ein Verfahren zur Reinigung und Bedienung von Textilmaschinem gemäß dem Oberbegriff von Anspruch 13 zu schaffen, was einen kontinuierlichen und störungsarmen Betrieb bei vergleichsweise geringem Energieaufwand ermöglicht.

Diese Aufgabe wird erfindungsgemäß durch die kennzeichnenden Merkmale der Ansprüche 1 bzw. 13 gelöst. Vorteilhafte Weiterbildungen ergeben sich aus den Unteransprüchen.

Aus den erfindungsgemäßen Merkmalen ergibt sich zunächst der Vorteil, daß mit einem einzigen Reinigungs- und Bedienungsgerät die gewünschten Funktionen durchführbar sind, was nicht nur Vorteile hinsichtlich des anfallenden Energieverbrauchs, der zu verlegenden Fahrschienen und elektrischen Leitungen aufweist, sondern es auch vom Prinzip her verhindert, daß Konfliktsituationen gegenüber anderen Geräten auftreten können. Eine besonders effiziente Reinigung läßt sich dadurch bereitstellen, daß die Blasdüsen oder die Saugdüsen in die zu reinigenden Arbeitselemente buchstäblich eingreifen und diese geradezu umschließen, so daß gerade an den Stellen, an denen der Faserflug entsteht, die Reinigung durchgeführt werden kann.

Als ein besonders vorteilhafter Aspekt ist es vorgesehen, für die Reinigung des Streckwerks an die Oberfläche der Streckwerkswalzen angepaßte Konturendüsen in den Raum zwischen den Pendelträgern eingreifen zu lassen und das hierzu erforderliche Entfernen der Putzwalzen zugleich zur Reinigung dieser mittels einer reinigungsgeräteseitig angebrachten Drahtbürstenwalze durchzuführen. Hierzu können mit einem separaten Bedienarm die Putzwalzen abgehoben und in die Säuberungsstellung überführt werden, wobei dann durch Anlage an die Drahbürstenwalze ein Drehantrieb der Putzwalzen bewirkt werden kann, der in Verbindung mit einem Absaugen der Berührungsstelle zwischen Drahtbürstenwalze und Putzwalze zur Reinigung der Putzwalze von aufgewickeltem Faserflug führt.

Bei diesem Reinigungsvorgang läßt sich vorteilhaft die Zentrifugalwirkung bei einem schnellen Antrieb der Putzwalzen ausnutzen, wobei zusätzlich die Drahtspitzen der Drahtbürstenwalze die Faserwickel abheben.

Besonders günstig ist es auch, daß mit den erfindungsgemäßen Maßnahmen die Nachteile des Standes der Technik vermieden werden können. So läßt sich die vorhandene Luftleistung etwa durch Umschalten der Luftströme mehrfach ausnutzen und neben dem Absaugen und/oder Abblasen eine weitere Bedienfunktion bereitstellen.

Gemäß einer weiteren Ausgestaltung ist es vorgesehen, ein Hochdruckgebläse mit einem vergleichsweise geringen geförderten Luftvolumen mit einem Niederdruckgebläse mit vergleichsweise großem geförderten Luftvolumen zu kombinieren, wobei das Hochdruckgebläse für die gezielte Reinigung der Arbeitselemente der Textilmaschine verwendet wird und das Niederdruckgebläse beispielsweise eine Fußraumdüse beaufschlagt oder aber für das Absaugen der Putzwalze in der Säuberungsstellung verwendet wird.

Gemäß einer weiteren vorteilhaften Ausgestaltung der Erfindung ist ein Saug- oder Blasraum im Bereich der Kopse mit einem Wirtelmesser versehen, das gezielt auslösbar ist. Der abgeschnittene Fadenrest kann von dem zugehörigen Saug- oder Blasarm entfernt werden, so daß er nicht mit eingewickelt werden kann und hierdurch erzeugbare Störungen vermieden werden. Durch eine besondere Konstruktion des Wirtelmessers läßt sich auch bei hohen Drehgeschwindigkeiten der Spindeln von beispielsweise 25 000 Umdrehungen/min und dem Spinnen von Polyester eine Festkleben mit nachfolgendem Verbrennen des Wirtelmessers vermeiden, ohne daß die Drehgeschwindigkeit für das Abschneiden vermindert werden müßte.

Um dies zu erreichen, läßt sich eine Kombination erfindungsgemäßer Federelemente mit erfindungsgemäßen Führungselementen ausnutzen, wobei das erfindungsgemäße Federelement auch aus einer Prallfläche, beispielsweise aus Metall, bestehen kann, die beim Zurückprallen des Wirtelmessers unmittelbar nach dem Schneiden wirkt. Die Führungselemente für die Wirtelmesser beschleunigen bei Annäherung an die Kopse die Wirtelmesser im Bereich der Schneide in Umfangsrichtung, wobei das Zurückprallen des Wirtelmessers zugleich dazu ausgenutzt werden kann, das Wirtelmesser wieder in die Ausgangsstellung zu bringen. Die auslösende Schlagstange steht vor dem Auslösen zweckmäßigerweise unter einer in Betätigungsrichtung des Wirtelmessers wirkenden Federvorspannung, während das Rückholen der Schlagstange in die Bereitschaftsstellung vor der Auslösung durch pneumatische oder elektrische Mittel erfolgen kann.

Zur Erleichterung des Schneidens kann die Bewegung des Wirtelmessers aufgrund eines entsprechend gestalteten Führungsprofils zugleich eine vertikale Komponente erhalten, wodurch einerseits die Standzeit der Wirtelmesser erhöht und die Sicherheit des Schnitts vergrößert wird.

Erfindungsgemäß besonders günstig ist es, daß der Wirtelbereich kontinuierlich gereinigt werden kann, sobald die Ringbank die entsprechende Höhe erreicht hat, wobei die Reinigungsintensität in dem gewünschten Maße auch bei sehr langen Textilmaschinen sichergestellt werden kann, wenn sechs oder auch zwölf Arbeitseinheiten wie Spindeln einer gleichzeitigen Reinigung durch das erfindungsgemäße Reinigungs- und Bedienungsgerät unterworfen werden.

Mit der erfindungsgemäßen Zeitsteuerung ist es möglich, die Wirtelreinigung zu dem frühestmöglichen Zeitpunkt beginnen zu lassen, beispielsweise, wenn der Spinnzyklus zu einem Drittel abgelaufen ist, während zuvor die Reinigung im Streckwerksbereich erfolgte. Es versteht sich, daß bei entsprechender Leistungsreserve auch ein gleichzeitiges Absaugen des Streckwerks und des Wirtelbereichs erfolgen kann, während es besonders günstig ist, die vorhandene Luftleistung umzusteuern, wobei das vorhandene Gebläse zugleich zu Blas- und zu Saugzwecken ausnutzbar ist.

Weitere Einzelheiten, Vorteile und Merkmale ergeben sich aus der nachfolgenden Beschreibung eines Ausführungsbeispiels der Erfindung anhand der Zeichnung.

Es zeigen:
- Fig. 1: eine schematische Ansicht einer Ausführungsform des erfindungsgemäßen Reinigungs- und Bedienungsgeräts;
- Fig. 2: einen Schnitt einer Ausführungsform eines erfindungsgemäßen Wirtelmessers;
- Fig. 3: eine schematische Darstellung von je vier Stellungen des Wirtelmessers während des Schneidvorgangs, in horizontaler und seitlicher Ansicht; und
- Fig. 4: eine schematische Ansicht einer Konturendüse gemäß Fig. 1.

Ein Reinigungs- und Bedienungsgerät 10 weist einen Rahmen 12 auf und ist auf einer bodenseitigen Fahrschiene 14 verfahrbar. In einem unteren Bereich des Reinigungs- und Bedienungsgeräts 10 ist eine Saug- und/oder Blaseinheit 16 angeordnet, an die ein Saug- und/oder Blasarm 18 für die Wirtelreinigung, sowie ein Saug- und/oder Blasschlauch für den Streckwerksbereich angeschlossen ist. Ferner ist für die Fußbodenreinigung eine Saugdüse 19 angeschlossen.

Ein weiterer Bedienarm ist als Greifarm 22 ausgebildet und dafür geeignet, eine schräg oberhalb eines Streckwerks 24 einer Textilmaschine 26 aufliegende Putzwalze 28 zu heben und in eine Säuberungsstellung 30 zu verschwenken. In der Säuberungsstellung 30 liegt die Putzwalze 28 an einer Drahtbürstenwalze 32 an, die von einer Antreibseinrichtung 34 gedreht wird und ihrerseits die Putzwalze 28 dreht.

Die sich durch den Eingriff der Drahtenden der Drahtbürstenwalze 32 in die Putzwalze lösenden Fasern werden über eine Auffangdüse 36 erfaßt und über eine nicht dargestellte Schlauchverbindung von der Saug- und/oder Blaseinheit 16 abgesaugt. Der Greifarm 22 ist an einem Schwenklager 38 schwenkbeweglich gelagert und läßt sich von einer Schwenkantriebseinrichtung 40 verschwenken. Zum sicheren Greifen der Putzwalze 28 weist er eine nicht dargestellte Greifklaue auf, die die im wesentlichen hantelförmig ausgebildete Putzwalze 28 mittig greift und in der gewünschten Weise in die Arbeitsstellung bzw. in die Säuberungsstellung 30 überführt.

Der Saug- und/oder Blasschlauch 20 für das Streckwerk 24 mündet in einer Konturendüse 42, die die Streckwerkswalzen 44 des Streckwerks 24 je umgreift und in der dargestellten Ausführungsform diese absaugt. Hierzu greift die Konturendüse 42 in den Bereich des Streckwerks 24 zwischen zwei in Fig. 1 nicht dargestellte Pendelträger ein, nachdem der Greifarm 22 die dort zunächst befindliche Putzwalze 28 entfernt hat.

Die Konturendüse 42 und der Saug- und/oder Blasschlauch 20 ist an einem Bedienarm 46 schwenkbeweglich gelagert, wobei eine Schwenkantriebseinheit 48 die Schwenkbewegung ermöglicht, und ist zudem mit der Saug- und/oder Blaseinheit 16 verbunden.

Während in der Darstellung gemäß Fig. 1 sowohl der Bedienarm 46 als auch der Greifarm 22 in der ausgeschwenkten Stellung befindlich dargestellt sind, versteht es sich, daß zunächst der Greifarm 22 die Putzwalzen 28 in die Säuberungsstellung 30 bringt und hieran sofort anschließend der Bedienarm 46 seitlich an dem Greifarm 22 vorbei in die ausgeschwenkte Stellung bewegt wird und das Streckwerk 24 absaugt.

Wie aus Fig. 1 ferner ersichtlich ist, weist der Saug- und oder Blasarm 18 eine Transversalführung 50 auf, über welche er in den Bereich der Kopse 52 bringbar ist. Der Wirtelbereich läßt sich dementsprechend über den Saug- und/oder Blasarm 18 reinigen, wozu der Saug- und/oder Blasarm 18 ein Mundstück 54 aufweist, das in den Bereich 52 eingreift und mit der Saug- und/oder Blaseinheit 16 verbunden ist. Die Verschiebung von der Arbeitsstellung, die in Fig. 1 dargestellt ist, in die eingezogene Ruhestellung wird durch eine Antriebseinrichtung 56 bewerkstelligt, die mit der Transversalführung 50 und dem Saug- und /oder Blasarm 18 verbunden ist.

Der Saug- und/oder Blasarm 18 trägt im Bereich des Mundstücks 54 zudem ein Wirtelmesser 58, dessen genaue Ausgestaltung aus Fig. 2 ersichtlich ist.

In Fig. 2 ist die Ausgestaltung des Wirtelmessers für die Hochgeschwindigkeits-Ringspinnmaschine dargestellt. Das Wirtelmesser 58 ist im wesentlichen transversal beweglich gelagert, wobei die vordere Endstellung relativ zu der Textilmaschine durch das Anliegen des Mundstücks 54 an der Textilmaschine festgelegt wird, so daß ein vergleichsweise genauer Bezugspunkt besteht. Das Wirtelmesser 58 weist eine Schneide 60, einen bogenförmigen Bereich 62 und eine Schlagplatte 64 auf und ist an einem Führungsprofil 66 geführt. Bei der Bewegung von einer Auslösestellung in die Schneidstellung bewirkt das Führungsprofil 66 zugleich eine Bewegung der Schneide 60 in seitlicher Richtung, wobei die Bewegungsrichtung der Umfangsbewegung einer sich noch drehenden Spindel 68 entspricht.

Die Schlagplatte 64 weist eine Doppelfunktion auf. Sie begrenzt die Bewegung des Wirtelmessers 58 in Richtung auf die Spindel 68 zu, wobei ein durch einen Gummiblock gebildetes Federelement 70 einen Anschlag für die Schlagplatte 64 in dieser Richtung bildet, und dient andererseits als Anschlagfläche für eine Schlagstange 72, von der das Wirtelmesser in Betätigungsrichtung gestoßen wird. Hierbei ist die Schlagstange 72 in Richtung des Wirtelmessers 58 von einer Druckfeder 74 mit Federkraft beaufschlagt.

Zur Betätigung des Wirtelmessers wird die Schlagstange 72 von einer schematisch dargestellten Auslösevorrichtung freigegeben, wodurch die Schlagstange 72 von der in der Druckfeder 74 gespeicherten Kraft gegen die Schlagplatte 64 geschlagen wird. Der hierdurch erzeugte Impuls überträgt sich auf das Wirtelmesser 58, das den Schneidvorgang durchführt. Nach dem Auslösen des Schneidens werden sowohl die Schlagstange 72 als auch das Wirtelmesser 58 von einer Rückführvorrichtung 76 in den gespannten Zustand überführt, wobei das Federelement 70 das Zurückprallen des Wirtelmessers 58 unterstützt.

In Fig. 3 ist die Stellung des Wirtelmessers 58 bezogen auf die Splndel 68 in vier verschiedenen, zeitlich aufeinanderfolgenden Zuständen I bis IV dargestellt. In der Stellung I befindet sich das Wirtelmesser 58 in einer Stellung, in der die Schneide 60 von der Spindel 68 noch beabstandet ist, wobei das Wirtelmesser 58 auf einen Punkt auf der Oberfläche der Spindel 68 weist, der in Drehrichtung R der Spindel 68 vor dem Punkt liegt, an welchem das Wirtelmesser 58 die Spindel 68 berührt.

Zum Zeitpunkt II liegt die Schneide 60 bereits an der Umfangsfläche der Spindel 68 an und wird praktisch von dieser in der Richtung R in die Stellung III mitgeführt, während sich das Wirtelmesser 58 in der Stellung IV von der Oberfläche der Spindel 68 entfernt hat, so daß der Schneidvorgang abgeschlossen ist.

Dementsprechend beschreibt die Schneide 60 des Wirtelmessers 58 in etwa eine zur Oberfläche der Spindel 68 symmetrische Halbkreisbewegung.

Eine ähnliche halbkreisförmige Bewegung vollführt das Wirtelmesser 58 zugleich in der zu der Achse der Spindel 68 parallelen Richtung. Gleiche Bezugszeichen weisen hier wie auch in den weiteren Figuren auf gleiche Teile hin und bedürfen keiner weiteren Erläuterung. Der eigentliche Schneidvorgang findet dementsprechend zwischen den Stellungen II und III statt, wobei die Relativbewegung zwischen der Spindel 68 und dem Wirtelmesser 58 das Schneiden erleichtert.

In Fig. 4 ist die Ausgestaltung der Konturendüse 42 ersichtlich. Diese umgreift die Streckwerkswalzen 44 und greift besonders in die Spalte seitlich der Streckwerkswalzen 44 ein, die besonders staubgefährdet sind. Sie erstreckt sich über die gesamte Breite zwischen Pendelträgern 78 und ist mit einem Hochdruckgebläse verbunden, das eine intensive Reinigung an diesen Stellen bei vergleichsweise geringer Luftleistung zuläßt.

Es versteht sich, daß das erfindungsgemäße Reinigungsgerät auch mit einer Fadenanknüpfmaschine zu einer Einheit zusammengefaßt werden kann.

## Patentansprüche

1. Verfahrbares Reinigungs- und Bedienungsgerät für Textilmaschinen, insbesondere Hochgeschwindigkeits-Ringspinnmaschinen, mit einer seitlich der Textilmaschine vorgesehenen Saug- und/oder Blaseinheit, die auf Arbeitselemente der Textilmaschine wirkt, dadurch **gekennzeichnet**, daß das Gerät mindestens einen Bedienarm (46) aufweist, der gegenüber der Saug- und/oder Blaseinheit beweglich gelagert und der in eine Arbeitsstellung verfahrbar ist, in welcher er in unmittelbarer Nähe von Arbeitselementen (24; 52) der Textilmaschine (26), wie einem Streckwerk der Textilmaschine, aktivierbar ist, und zugleich mindestens eine weitere Bedienfunktion durchführbar ist, die das Abheben einer Putzwalze, um diese reinigen zu können, das Betätigen eines Reinigungsarmes (18) für den Wirtelbereich, oder das Betätigen eines Wirtelmessers umfaßt.

2. Reinigungs- und Bedienungsgerät nach Anspruch 1, dadurch gekennzeichnet, daß die Putzwalzen (28) in eine Säuberungsstellung (30) überführbar sind, die sich von der Arbeitsstellung der Putzwalzen (28) unterscheidet, und dort von Verunreinigungen, wie insbesondere von Faserflug, befreibar sind, wobei der Bedienarm (46) in der Arbeitsstellung insbesondere ein Streckwerk (24) der Textilmaschine (26) absaugt.

3. Reinigungs- und Bedienungsgerät nach Anspruch 2, dadurch gekennzeichnet, daß in der Säuberungsstellung (30) die Putzwalze (28) an einer Bürstenwalze, insbesondere einer Drahtbürstenwalze (32) anliegt, von welcher sie drehantreibbar und versäuberbar ist, und wobei in der Säuberungsstellung (30) die Bürstenwalze (32) und die Putzwalze (28) mit einem Putzluftstrom durch die Saug- und/oder Blaseinheit (16) beaufschlagbar ist.

4. Reinigungs- und Bedienungsgerät nach einem der vorhergehenden Ansprüche, dadurch gekennzeichnet, daß die weitere Bedienfunktion die Betätigung eines Wirtelmessers (58) umfaßt.

5. Reinigungs- und Bedienungsgerät nach einem der vorhergehenden Ansprüche, dadurch gekennzeichnet, daß mindestens ein Wirtelmesser (58) an einem Saug- und/oder Blasarm (18) der Saug- und/oder Blaseinheit (16) geführt ist und in einer Reinigungsstellung des Saug- und/oder Blasarms (18) an Kopsen (52) der Textilmaschine (26) das Wirtelmesser (58) schlagartig auslösbar ist.

6. Reinigungs- und Bedienungsgerät nach einem der vorhergehenden Ansprüche, dadurch gekennzeichnet, daß eine Zeitsteuerung vorgesehen ist, mit der das Reinigungs- und Bedienunsgerät (10) mit einer Zeitsteuerung vor Arbeitselementen wie Spindeln (68) der Textilmaschinen (26) positionierbar ist und wobei in einem Arbeitszustand des Reinigungs- und Bedienungsgeräts (10) vor den Arbeitselementen der Textilmaschinen (26) die weitere Bedienfunktion im wesentlichen zeitgleich mit dem Absaugen und/oder Abblasen durch die Saug- und/oder Blaseinheit (16) einleitbar ist.

7. Reinigungs- und Bedienungsgerät nach einem der vorhergehenden Ansprüche, dadurch gekennzeichnet, daß eine Zeitsteuerung vorgesehen ist, mit welcher für das Erreichen eines Arbeitszustands des Reinigungs- und Bedienungsgeräts (10) vor den Textilmaschinen (26) zunächst sofort Putzwalzen (28) eines Streckwerks (24) mit einem Greifarm (22) entfernbar und in eine Säuberungsstellung (30) überführbar sind und nach Entfernen der Putzwalzen (28) ein Saug- oder Blasarm (Bedienarm 46) der Saug- und/oder Bedieneinheit (16), der insbesondere eine Konturendüse (42) aufweist, in eine Streckwerkseingriffsstellung verfahrbar ist, mit welcher das Streckwerk (24) in einer kurzen Reinigungszeit säuberbar ist.

8. Reinigungs- und Bedienungsgerät nach einem der vorhergehenden Ansprüche, dadurch gekennzeichnet, daß in der Streckwerkseingriffsstellung eines Saug- und/oder Blasarms (Bedienarm 46) der Saug- und/oder Blaseinheit (16) mindestens kurzzeitig die gesamte Luftleistung der Saug- und/oder Blaseinheit (16) auf diesen Arm (46) gebbar ist und anschließend hieran die Saug- und/oder Blaseinheit (16) auf einen Putzluftstrom für die putzwalze (28) und/oder die Bürstenwalze (32) umschaltbar ist.

9. Reinigungs- und Bedienungsgerät nach einem der vorhergehenden Ansprüche, dadurch gekennzeichnet, daß in einem Arbeitszykluszustand des Reinigungs- und Bedienungsgeräts (10) die Luftleistung der Saug- und/oder Blaseinheit (16) auf einen Saug- und/oder Blasarm (18) für die Wirtelreinigung umschaltbar ist und insbesondere kurz vor der Betätigung eines Wirtelmessers (58) an dem Saug- und/oder Blasarm (18) einschaltbar ist.

10. Reinigungs- und Bedienungsgerät nach einem der vorhergehenden Ansprüche, dadurch gekennzeichnet, daß ein pneumatisch oder elektrisch betätigbares Hebelwerk vorgesehen ist, mit welchem ein Greifarm (22) und/oder mindestens ein Saug- und/oder Blasarm (18; 46) und/oder Klappen für die Umsteuerung der Luftleistung der Saug- und/oder Blaseinheit (16) bewegbar sind.

11. Reinigungs- und Bedienungsgerät nach einem der vorhergehenden Ansprüche, dadurch gekennzeichnet, daß zur Reinigung des Streckwerks an die Oberfläche der Streckwerkswalzen angepaßte Konturendüsen in das Streckwerk eingreifen.

12. Reinigungs- und Bedienungsgerät nach einem der vorhergehenden Ansprüche, dadurch gekennzeichnet, daß eine Betätigungseinrichtung für ein Wirtelmesser (58) ein gegen die Betätigungsrichtung weisendes Federelement (70) aufweist und das Wirtelmesser (58) in Betätigungsrichtung zum freien Schneiden anstoßbar ist und unmittelbar nach dem Schneidvorgang von dem Federelement (70) zurückprallt.

13. Verfahren zur Reinigung und Bedienung von Textilmaschinen, insbsondere von Hochgeschwindikeits-Ringspinnmaschinen, mit einer seitlich der Textilmaschinen verfahrbaren Saug- und/oder Blaseinheit, die auf Arbeitselemente der Textilmaschine wirkt, dadurch gekennzeichnet, daß mindestens ein an dem Gerät gelagerter Bedienarm in eine Ruhestellung und eine Arbeitsstellung verfahren wird, daß der Bedienarm in der Arbeitsstellung in die Arbeitselemente der Textilmaschine eingreift und diese während des Eingreifens absaugt oder abbläst und mindestens eine weitere Bedienfunktion zum Abheben und Säubern einer Putzwalze, zum Reinigen des Wirtelbereichs und/oder zum Abschneiden von Fadenresten im Wirtelbereich ausgeführt wird.

14. Verfahren nach Anspruch 13, gekennzeichnet durch die Ausführung der Funktion mindestens einer der Einrichtungen gemäß den Merkmalen der Ansprüche 2 bis 12.

## Claims

1. Mobile cleaning and operating device for textile machines, in particular high speed ring spinning machines, with a suction and/or blower unit provided laterally to the textile machine, which operates upon working elements of the textile machine, characterised in that the device comprises at least one operating arm (46), which is mounted movably relative to the suction and/or blower unit and which can be transported into a working position in,which it can be activated in the immediate vicinity of working elements (24;52) of the textile machine (26), such as the drafting equipment of the textile machine, and simultaneously at least one further operating function can be performed, including lifting a cleaning roller in order to be able to clean it, operating a cleaning arm (18) for the wharve zone or operating a wharve knife.

2. Cleaning and operating device according to claim 1, characterised in that the cleaning rollers (28) can be conveyed into a cleaning position (30), which differs from the working position of the cleaning rollers, and can be freed there of impurities, in particular such as fibre fly, with the operating arm (46) in the working position sucking off in particular a drafting equipment (24) of the textile machine (26).

3. Cleaning and operating device according to claim 2, characterised in that in the cleaning position (30) the cleaning roller (28) rests against a brush roller, in particular a wire brush roller (32), by which it can be rotably driven and cleaned, and in the cleaning position (30) the brush roller (32) and the cleaning roller (28) can be struck by a cleaning airflow through the suction and/or blower unit (16).

4. Cleaning and operating device according to one of the preceding claims, characterised in that the further operating function comprises operating a wharve knife (58).

5. Cleaning and operating device according to one of the preceding claims, characterised in that at least one wharve knife (58) is led along a suction and/or blower arm (18) of the suction and/or blower unit (16) and the wharve knife (58) can be released abruptly in a cleaning position of the suction and/or blower arm (18) on cops (52) of the textile machine (26).

6. Cleaning and operating device according to one of the preceding claims, characterised in that a time controlling means is provided, with which the cleaning and operating device (10) can be positioned with a time controlling means in front of working elements of the textile machines (26) such as spindles (68) and where in a working condition of the cleaning and operating device (10) in front of the working elements of the textile machines (26), the further operating function can be initiated essentially simultaneously as sucking out and/or blowing off by the suction and/or blower unit (16).

7. Cleaning and operating device according to one of the preceding claims, characterised in that a time controlling means is provided, with which in order to reach a working condition of the cleaning and operating devices (10) in front of the textile machines (26), firstly cleaning rollers (28) of drafting equipment (24) can immediately be moved away by a grappling arm (22) and conveyed into a cleaning position (30) and after moving away the cleaning rollers (28) a suction and/or blower arm (operating arm 46) of the suction and/or operating unit (16), which in particular comprises a shaped nozzle (42), can be conveyed into a drafting roller engagement position, with which the drafting equipment (24) can be cleaned in a short cleaning time.

8. Cleaning and operating device according to one of the preceding claims, characterised in that in the drafting roller engagement position of a suction and/or blower arm (operating arm 46) of the suction and/or blower unit (16), the entire air output of the suction and/or blower unit (16) can be at least momentarily applied onto this arm (46), and subsequently hereto the suction and/or blower unit (16) can be switched onto a cleaning air flow for the cleaning roller (28) and/or the brush roller (32).

9. Cleaning and operating device according to one of the preceding claims, characterised in that in a working cycle condition of the cleaning and operating device (10) the air output of the suction and/or blower unit (16) onto a suction and/or blower arm (18) for wharve cleaning is switchable and in particular can be switched on on the suction and/or blower arm (18) shortly prior to the operation of a wharve knife (58).

10. Cleaning and operating device according to one of the preceding claims, characterised in that a pneumatically or electrically operable lever apparatus is provided, with which a grappling arm (22) and/or at least one suction and/or blower arm (18; 46) and/or flaps for switching the air output of the suction and/or blower unit (16) can be moved.

11. Cleaning and operating device according to one of the preceding claims, characterised in that shaped nozzles which are adapted to the surface of the drafting rollers for cleaning the drafting equipment engage in the drafting equipment.

12. Cleaning and operating device according to one of the preceding claims, characterised in that an operating means for a wharve knife (58) comprises a spring element (70) directed against the direction of operation, and the wharve knife (58) can be triggered to cut freely in the direction of operation and, immediately after the cutting action, rebounds from the spring element (70).

13. Process for cleaning and operating textile machines, in particular high speed ring spinning machines, with a transportable suction and/or blower unit provided laterally to the textile machine, which operates upon working elements of the textile machine, characterised in that at least one operating arm mounted on the device is transported into a rest position and a working position, that the operating arm in the working position engages in the working elements of the textile machine and sucks out or blows these off during engagement and at least one further operating function is performed, for lifting and cleaning a cleaning roller, for cleaning the wharve zone and/or for cutting away thread remnants in the wharve zone.

14. Process according to claim 13, characterised by accomplishing the function of at least one of the devices according to the features of claims 2 to 12.

## Revendications

1. Appareil déplaçable pour le nettoyage et l'opération des machines textile, en particulier des métiers continus à filer à l'eau à haute vitesse, avec un groupe d'aspiration et/ou de soufflement pourvu latéralement à la machine textile, lequel agit sur des éléments de travail de la machine textile, caractérisé en ce que l'appareil présente au moins un bras de commande (46), qui est monté déplaçable par rapport au groupe d'aspiration et/ou de soufflement et qui peut être déplacé dans une position de travail dans laquelle il peut être activé en proximité immédiate d'éléments de travail (24;52) de la machine textile (26), tels un banc d'étirage de la machine textile, et simultanément au moins une fonction opérationnelle supplémentaire peut être exécutée, laquelle inclut l'enlèvement d'un rouleau de nettoyage afin de le nettoyer, l'opération d'un bras de nettoyage (18) pour la zone de la noix ou l'opération d'un couteau de noix.

2. Appareil pour le nettoyage et l'opération selon la revendication 1, caractérisé en ce que les rouleaux de nettoyage (28) peuvent être convoyés dans une position de nettoyage (30), qui diffère de la position de travail des rouleaux de nettoyage, et peuvent y être libérés des impuretés, en particulier telles que le duvet fibreux, le bras de commande (46) dans la position de travail aspirant en particulier un banc d'étirage (24) de la machine textile (26).

3. Appareil pour le nettoyage et l'opération selon la revendication 2, caractérisé en ce que dans la position de nettoyage (30) le rouleau de nettoyage (28) repose contre un rouleau brosseur, en particulier un rouleau brosseur métallique (32), par lequel il peut être commandé de façon rotative et nettoyé, et dans la position de nettoyage (30) le rouleau brosseur (32) et le rouleau de nettoyage (28) peuvent être frappés par un flux d'air de nettoyage par le groupe d'aspiration et/ou de soufflement (16).

4. Appareil pour le nettoyage et l'opération selon l'une ou l'ensemble des revendications précédentes, caractérisé en ce que la fonction opérationnelle supplémentaire comprend l'opération d'un couteau de noix (58).

5. Appareil pour le nettoyage et l'opération selon l'une ou l'ensemble des revendications précédentes, caractérisé en ce qu'au moins un couteau de noix (58) est conduit sur un bras d'aspiration et/ou de soufflement (18) du groupe d'aspiration et/ou de soufflement (16) et le couteau de noix (58 peut être relâché instantanément dans une position de nettoyage du bras d'aspiration et/ou de soufflement (18) sur des canettes (52) de la machine textile (26).

6. Appareil pour le nettoyage et l'opération selon l'une ou l'ensemble des revendications précédentes, caractérisé en ce qu'un moyen de commande à temps est pourvu, avec lequel l'appareil pour le nettoyage et l'opération (10) peut être positionné avec un moyen de commande à temps devant des éléments de travail des machines textile (26) tels que les broches (68) et dans une condition de travail de l'appareil pour le nettoyage et l'opération (10) devant les éléments de travail des machines textile (26), la fonction opérationnelle supplémentaire pouvant être déclenchée essentiellement simultanément avec l'aspiration et/ou soufflement par le groupe d'aspiration et/ou de soufflement (16).

7. Appareil pour le nettoyage et l'opération selon l'une ou l'ensemble des revendications précédentes, caractérisé en ce qu'un moyen de commande à temps est pourvu, avec lequel afin d'atteindre une condition de travail de l'appareil pour le nettoyage et l'opération (10) devant les machines textile (26), d'abord des rouleaux de nettoyage (28) d'un banc d'étirement (24) peuvent immédiatement être enlevés par un grappin (22) et convoyés dans une position de nettoyage (30) et après l'enlèvement des rouleaux de nettoyage (28) un bras d'aspiration et/ou de soufflement (bras de commande 46) du groupe d'aspiration et/ou de soufflement (16), qui en particulier présente un jet à contours (42), peut être convoyé dans une position d'engagement dans le banc d'étirement, dans laquelle le banc d'étirement (24) peut être nettoyé en un temps de nettoyage court.

8. Appareil pour le nettoyage et l'opération selon l'une ou l'ensemble des revendications précédentes, caractérisé en ce que dans la position d'engagement dans le banc d'étirement d'un bras d'aspiration et/ou de soufflement (bras de commande 46) du groupe d'aspiration et/ou de soufflement (16), tout le débit d'air du groupe d'aspiration et/ou de soufflement (16) peut être au moins momentanément dirigé sur ce bras (46), et ultérieurement ici le groupe d'aspiration et/ou de soufflement (16) peut être commuté sur un flux d'air de nettoyage pour le rouleau de nettoyage (28) et/ou le rouleau brosseur (32).

9. Appareil pour le nettoyage et l'opération selon l'une ou l'ensemble des revendications précédentes, caractérisé en ce que dans une condition de cycle opératoire de l'appareil pour le nettoyage et l'opération (10) le débit d'air du groupe d'aspiration et/ou de soufflement (16) sur un bras d'aspiration et/ou de soufflement (18) pour le nettoyage de la noix est réversible et en particulier peut être mis en route sur le bras d'aspiration et/ou de soufflement (18) peu avant l'opération d'un couteau de noix (58).

10. Appareil pour le nettoyage et l'opération selon l'une ou l'ensemble des revendications précédentes, caractérisé en ce qu'un appareil à levier à commande pneumatique ou électrique est pourvu, avec lequel un grappin (22) et/ou au moins un bras d'aspiration et/ou de soufflement (18; 46) et/ou des clapets pour commuter le débit d'air du groupe d'aspiration et/ou de soufflement (16) peut être déplacé.

11. Appareil pour le nettoyage et l'opération selon l'une ou l'ensemble des revendications précédentes, caractérisé en ce que des jets à contours adaptés à la surface du rouleau du banc d'étirement pour nettoyer le banc d'étirement s'engagent dans le banc d'étirement.

12. Appareil pour le nettoyage et l'opération selon l'une ou l'ensemble des revendications précédentes, caractérisé en ce qu'un moyen opérateur pour un couteau de noix (58) présente un élément à ressort (70) dirigé contre sens opérationnel et le couteau de noix (58) peut être poussé pour couper librement dans le sens opérationnel et, immédiatement après l'action de couper, rebondit de l'élément à ressort (70).

13. Procédé pour le nettoyage et l'opération des machines textile, en particulier des métiers continus à filer à l'eau à haute vitesse, avec un groupe d'aspiration et/ou de soufflement déplaçable pourvu latéralement à la machine textile, qui agit sur des éléments de travail de la machine textile, caractérisé en ce qu'au moins un bras de commande monté sur l'appareil est déplacé dans une position de repos et une position de travail, que le bras de commande dans la position de travail s'engage dans les éléments de travail de la machine textile et les nettoie en aspirant ou en soufflant pendant l'engagement et au moins une fonction opérationnelle supplémentaire est exécutée, pour en et nettoyer un rouleau de nettoyage, pour nettoyer la zone de la noix et/ou pour couper les restes fibreux dans la zone de la noix.

14. Procédé selon la revendication 13, caractérisé par l'exécution de la fonction d'au moins un des appareils selon les caractéristiques des revendications 2 à 12.
